# EUROPÄISCHE PATENTSCHRIFT

(11) **EP 3 931 485 B1**
(45) Veröffentlichungstag und Bekanntmachung des Hinweises auf die Patenterteilung: **15.02.2023**
(21) Anmeldenummer: 20708454.2
(22) Anmeldetag: 25.02.2020
(51) Int. Cl.: F21S 2/00, F21S 4/00, F21V 21/005, F21S 9/00, F21S 9/02, F21V 23/06, F21Y 113/13, F21Y 115/10

(54) **BELEUCHTUNGSKETTE**
LIGHTING CHAIN
CHAÎNE D'ÉCLAIRAGE

(30) Priorität: 26.02.2019 DE 102019202555
(43) Veröffentlichungstag der Anmeldung: 05.01.2022
(73) Patentinhaber: GLP German Light Products GmbH, 76307 Karlsbad (DE)
(72) Erfinder: KÜNZLER, Udo, 76307 Karlsbad (DE)
(74) Vertreter: Pfitzner, Hannes
(86) Internationale Anmeldenummer: PCT/EP2020/054923
(87) Internationale Veröffentlichungsnummer: WO 2020/173949

(56) Entgegenhaltungen:
- CN-A- 106 813 128
- CN-U- 205 137 137
- CN-U- 207 378 634
- DE-U1-202014 104 847
- FR-A- 692 318
- JP-A- 2011 090 887
- US-A1- 2015 117 005
- US-A1- 2018 356 055

## Beschreibung

Ausführungsbeispiele der vorliegenden Erfindung beziehen sich auf eine Beleuchtungskette, insbesondere eine Beleuchtungskette mit flexiblen Gelenken.

Beleuchtungsketten gibt es in unterschiedlichen Varianten. Regelmäßige Einsatzgebiete sind die Beleuchtung von Tannenbäumen oder die Ausleuchtung von Konturen, z.B. zu Dekorationszwecken. Hierbei haben sich in den letzten Jahren sogenannte LED-Schläuche durchgesetzt. Weiter sind auch sogenannte LED-Bänder bekannt, die eine Vielzahl von LEDs in Reihe auf einem flexiblen Träger beinhalten. All diese Beleuchtungsketten haben gemeinsam, dass sie nur eine Art Illumination im Sinne von "gesehen werden" und nicht im Sinne einer Ausleuchtung bieten.

Ferner ist weiterer Stand der Technik bekannt. Die CN 106813128 A zeigt ein Beleuchtungselement mit einer länglichen Grundform. Darüber hinaus ist auch noch auf die CN 205137137 U sowie die JP 2011090887 A hinzuweisen, die beide längliche Beleuchtungselemente zeigen.

Weiteren Stand der Technik bildet die US 2018356055 A1, US 20150117005 A1, die DE 202014104847 U1, die CN 207378634 U, sowie die FR 692 318 A.

Beleuchtungselemente zur Ausleuchtung sind immer in Form von Scheinwerfern vorhanden.

Deshalb ist es Aufgabe der vorliegenden Erfindung, ein Konzept für ein flexibles Beleuchtungselement zu schaffen, das gleichsam eine gute Ausleuchtung bietet.

Die Aufgabe wird durch den unabhängigen Patentanspruch gelöst. Ausführungsbeispiele der vorliegenden Erfindung schaffen eine Beleuchtungskette mit einem ersten Beleuchtungselement und einer Vielzahl von weiteren Beleuchtungselementen, wobei jedes weitere Beleuchtungselement jeweils über ein Gelenk mit dem vorherigen Beleuchtungselement (mit dem ersten Beleuchtungselement, wenn man von dem ersten weiteren Beleuchtungselement ausgeht, oder mit einem vorherigen weiteren Beleuchtungselement, wenn man von einem der hinteren Beleuchtungselemente ausgeht) verbunden. Die Gelenke können Mittel zur Stromführung aufweisen.

Entsprechend bevorzugten Ausführungsbeispielen sind die Gelenke trennbar und verbindbar, so dass die Mittel zur Stromführung im Wesentlichen durch Kontaktelemente realisiert sind. Bezüglich der Gelenke sei angemerkt, dass diese bevorzugterweise Drehgelenke sind, die beispielsweise 3, 4 oder 5 Freiheitsgrade einschränken. Wenn man beispielsweise von 5 Freiheitsgraden ausgeht, ist sozusagen noch eine Drehbewegung möglich. Entsprechen bevorzugten Ausführungsbeispielen hat jedes Beleuchtungselement eine eigene Abstrahlrichtung, wobei alle Abstrahlrichtungen im Wesentlichen gleich orientiert sind, d. h. parallel verlaufen. Die Gelenke sind so ausgelegt, dass der eine noch freie Freiheitsgrad eine Drehung derart ermöglicht, dass die Abstrahlrichtung nicht verändert wird. Also ist die Rotationsrichtung der Drehgelenke parallel zu der Abstrahlrichtung. Wie oben bereits erläutert, weisen die Beleuchtungselemente bevorzugterweise LED-Beleuchtungsmittel, wie z. B. RGB-Beleuchtungsmittel, die durch eine entsprechende Steuerung/Stromversorgung betrieben werden. Entsprechend Ausführungsbeispielen kann diese Elektronik in dem ersten Beleuchtungselement vorgesehen sein, z. B. für alle Beleuchtungsmittel der Beleuchtungselemente. Alternativ wäre es auch denkbar, dass jedes Beleuchtungselement eine eigene Elektronik bzw. Stromversorgung (eigenen Stromanschluss) umfasst. Bevorzugterweise wird der Strom über das erste Beleuchtungselement eingespeist und dann über die Kette durch die Gelenke verteilt. Entsprechend Ausführungsbeispielen sind die Gelenke derart ausgeführt, dass ein Verbinden und Trennen erfolgen kann. Hierbei ist es vorteilhaft, dass die Kette verlängerbar ist, indem entweder weitere Beleuchtungselemente angekoppelt werden oder eine weitere Beleuchtungskette angekoppelt wird. Diese Verbindungsmittel können beispielsweise in das Gelenk integriert sein. Insbesondere das erste Beleuchtungselement ist hierbei ausgebildet, um mit einem weiteren Beleuchtungselement oder einem weiteren ersten Beleuchtungselement gekoppelt zu werden. Die Verbindung mit einem weiteren ersten Beleuchtungselement kann derart ausgeführt werden, dass dann die zwei Ketten nebeneinander verlaufen. Wenn man sich mehrere dieser nebeneinander verlaufenden Beleuchtungsketten vorstellt, kann durch eine derartige Anordnung ein Vorhang geschaffen werden.

Ein weiteres Ausführungsbeispiel schafft also ein System mit einer ersten und einer zweiten Beleuchtungskette, die beispielsweise in Reihe verbunden sind oder die derart verbunden sind, dass die zwei Beleuchtungsketten eine Beleuchtungsfläche formen.

Weiterbildungen sind in den Unteransprüchen definiert. Ausführungsbeispiele der vorliegenden Erfindung werden anhand der beiliegenden Zeichnungen erläutert. Es zeigen:
- Fig. 1a: eine schematische Darstellung einer Beleuchtungskette gemäß einem Basisausführungsbeispiel;
- Fig. 1b bis 1c: schematische Darstellungen möglicher Stellungen der Gelenke der Beleuchtungskette aus Fig. 1a gemäß Ausführungsbeispielen;
- Fig. 2a und 2b: schematische Darstellungen von zwei oder mehr miteinander kombinierten Beleuchtungsketten gemäß erweiterten Ausführungsbeispielen; und
- Fig. 3 und 4: eine schematische 3D-Darstellung von drei Beleuchtungselementen, die gelenkig miteinander verbunden sind gemäß erweiterten Ausführungsbeispielen.

Bevor nachfolgend Ausführungsbeispiele der vorliegenden Erfindung anhand der beiliegenden Zeichnungen erläutert werden, sei darauf hingewiesen, dass gleichwirkende Elemente und Strukturen mit gleichen Bezugszeichen versehen sind, so dass die Beschreibung derer aufeinander anwendbar ist.

Fig. 1a zeigt eine Beleuchtungskette 10 mit einem ersten Beleuchtungselement 12 und weiteren Beleuchtungselementen 14a bis 14c. Jedes Beleuchtungselement 12 bis 14c hat z.B. ein Leuchtmittel wie z. B. eine LED oder eine RGB-LED (s. Bezugszeichen 16). Alle Beleuchtungsmittel 16 weisen eine Abstrahlrichtung auf, wobei die Abstrahlrichtungen der Beleuchtungsmittel 16 der Beleuchtungselemente 12 bis 14c bevorzugt gleich orientiert (d. h. parallel mit Abstrahlung in die gleiche Richtung) sind.

Die Beleuchtungselemente 12, 14a, 14b und 14c sind in Reihe angeordnet und über Verbindungsbereiche 15a bis 15c miteinander verbunden. Das Verbindungselement 15a verbindet das Beleuchtungselement 14a mit dem Beleuchtungselement 12, das Verbindungselement 15b das Beleuchtungselement 14b mit dem Beleuchtungselement 14a, das Verbindungselement 15c das Beleuchtungselement 14c mit dem Beleuchtungselement 14b usw. Die Verbindungen 15a, 15b und 15c sind alle gelenkig ausgeführt.

Der Gelenkmechanismus kann beispielsweise derart ausgeführt sein, dass jedes runde Beleuchtungselement 12 bis 14c eine Aufnahme für einen Steg 15a bis 15c hat, der rotorisch um das runde Beleuchtungselement 12 bis 14c geführt werden kann, wobei der Steg 15a bis 15c am jeweiligen Beleuchtungselement 14a bis 14c fix angekoppelt ist. Die Verbindungselemente 15a bis 15c bzw. die Gelenke umfassen jeweils Mittel zur Stromführung, so dass ein in das erste Beleuchtungselement 12 eingespeister Strom auf die weiteren Beleuchtungselemente verteilt werden kann. An dieser Stelle sei angemerkt, dass entsprechend weiteren Ausführungsbeispielen die Verbindungselemente sowohl trennbar als auch verbindbar sind, so dass das gesamte System flexibel eingesetzt werden kann. Bezüglich der Gelenke sei angemerkt, dass entsprechend einer bevorzugten Variante alle bis auf einen Freiheitsgrad eingeschränkt werden, wobei entsprechend wiederum bevorzugten Ausführungsbeispielen die Gelenke zueinander so ausgerichtet sind, dass alle Rotationsachsen parallel verlaufen. Die Achsen können auch parallel zu den Rotationsachsen der Gelenke liegen. Dies hat den Sinn, wenn man davon ausgeht, dass alle Beleuchtungselemente Leuchtelemente mit einer vorgegebenen Abstrahlrichtung aufweisen (wobei die Abstrahlrichtung aller Beleuchtungselemente gleich orientiert ist) immer die Abstrahlung in eine Richtung erfolgt, unabhängig in welcher Stellung das Gelenk aktuell ist.

Die in Fig. 1a geradlinig angeordnete Beleuchtungskette lässt sich unterschiedlich anordnen. Wie anhand von Fig. 1b und 1c ersichtlich wird, sind allerdings gar nicht so signifikante Gelenkstellungsänderungen notwendig. Die beiden Darstellungen zeigen zwei unterschiedliche Ausprägungen einer bogenförmigen Anordnung der Beleuchtungskette 10. Um beispielsweise die Leuchtkraft zu konzentrieren, wäre durch Verschiebung der Beleuchtungselemente 12 bis 14c untereinander eine rautenförmige Anordnung möglich (vgl. Fig. 1c). Hierbei erfolgt nur eine Verdrehung der Beleuchtungselemente 12 bis 14c, die einen entsprechenden Winkelbereich (von mindestens 25 Grad, bevorzugterweise mindestens 90 Grad oder hier sogar mindestens 270 Grad) zulassen.

Entsprechend Ausführungsbeispielen ist die Anzahl der Beleuchtungselemente nicht auf vier (1 + 3) reduziert, sondern kann auch entsprechend variieren, z. B. insgesamt drei Beleuchtungselemente oder auch mehr als vier Beleuchtungselemente. Dies kann beispielsweise dadurch realisiert sein, dass die Einzelelemente miteinander verbindbar sind, so dass die Anzahl an Einzelelementen variiert werden kann. Entsprechend einer weiteren Variante können auch zwei Beleuchtungsketten 10 und 10' miteinander verbunden werden, wie beispielsweise Fig. 2a zeigt.

Fig. 2a zeigt eine erste Beleuchtungskette 10, an der eine zweite Beleuchtungskette 10', die vergleichbar mit der ersten Beleuchtungskette 10 ist, angekoppelt ist. Hierbei ist das erste Beleuchtungselement 12' der zweiten Beleuchtungskette 10' mit dem letzten Beleuchtungselement 14c der ersten Beleuchtungskette 10 verbunden. Für diesen Vorgang sind eine Vielzahl von Beleuchtungsketten miteinander verbindbar. Hierbei sei angemerkt, dass, um mehrere Beleuchtungsketten miteinander zu verbinden, das jeweils erste Beleuchtungselement so ausgebildet ist, dass es mit einem weiteren Beleuchtungselement verbunden werden kann.

Entsprechend weiteren Ausführungsbeispielen kann das erste Beleuchtungselement auch derart ausgeführt werden, dass es mit einem weiteren ersten Beleuchtungselement verbunden werden kann, wie nachfolgende bezugnehmend auf Fig. 2b erläutert wird. In Fig. 2b sind drei Beleuchtungsketten 10, 10' und 10" nebeneinander angeordnet. Hierbei sind immer die ersten Beleuchtungselemente 12, 12' und 12" miteinander verbunden, z. B. in einem Winkel jeweils 90 Grad (allgemeiner Bereich zwischen 75 und 105 Grad bzw. 60 bis 120 Grad) gegenüber dem weiteren Beleuchtungselement 14a, 14a' bzw. 14a". Die jeweiligen Ketten 10, 10' und 10" können sich beispielsweise längs erstrecken, so dass diese parallel bzw. im Wesentlichen parallel zueinander verlaufen und so eine Beleuchtungsfläche durch die drei Beleuchtungsketten 10, 10' und 10" aufgespannt wird.

Für die Gelenke gibt es unterschiedliche Realisierungsvarianten, wobei bezugnehmend auf Fig. 3 eine Realisierungsvariante erläutert werden wird.

Fig. 3 zeigt zwei Beleuchtungselemente 14a und 14b, die über den Verbinder 15a verbunden sind. Dieser Verbinder 15a gehört zu dem Beleuchtungselement 14a und ragt aus der runden Grundform des Elements 14a, in welcher das Beleuchtungsmittel 16 eingebettet ist, heraus. Der Verbinder 15a hat einen Vorsprung 15an, der ausgebildet ist, um mit dem Eingriffnahmeabschnitt 14bn des Grundkörpers 14b verbunden zu werden. Der Eingriffnahmeabschnitt 14bn umfasst einen Schlitz, in welchen der Vorsprung 15an eingebracht und rotorisch geführt werden kann. Die genaue Form des Eingriffnahmeabschnitts 14bn hängt von der jeweiligen Verbindung ab, wobei eine exemplarische konkave Form anhand des Eingriffnahmeabschnitts 14bn zu erkennen ist.

Bezugnehmend auf den Eingriffnahmeabschnitt/Schlitz 14an sei angemerkt, dass die Breite desselben bzw. der Winkel, der sich entlang dem Umfang des Elements 14a erstreckt, entscheidend dafür ist, wie groß die Anwinkelung erfolgen kann.

Fig. 4 zeigt eine mögliche Implementierung 10' mit den Beleuchtungselemente 14a bis 14f. Jedes Beleuchtungselemente 14a bis 14f umfasst ein Beleuchtungsmittel 16.

Bezüglich der Beleuchtungsmittel 16 sei angemerkt, dass diese entsprechend Ausführungsbeispielen mit einer Optik, die eine Fokussierung entlang der Abstrahlrichtung ermöglicht, gekoppelt sein kann.

Bezüglich der Stromversorgung sei angemerkt, dass bei obigen Ausführungsbeispielen davon ausgegangen wurde, dass diese in die einzelnen Elemente und insbesondere in das erste Element 12 integriert ist. Entsprechend weiteren Ausführungsbeispielen ist natürlich auch denkbar, dass die Stromversorgung extern vorgesehen ist. Dies ist beispielsweise dann interessant, wenn mittels einer Stromversorgung mehrere Beleuchtungsketten beleuchtet werden sollen.

### Bezugszeichenliste

- 10, 10', 10": Beleuchtungskette
- 12, 12', 12": erstes Beleuchtungselement
- 14a-14c, 14a', 14a": weiteres Beleuchtungselement
- 15a-15c: Verbindungselement
- 16: Beleuchtungsmittel

## Patentansprüche

1. Beleuchtungskette (10, 10', 10") mit folgenden Merkmalen:
einem ersten Beleuchtungselement (12, 12', 12"); und
einer Vielzahl von weiteren Beleuchtungselementen (14a-14c, 14a', 14a"), wobei jedes weitere Beleuchtungselement (14a-14c, 14a', 14a") jeweils über ein Gelenk mit dem vorherigen Beleuchtungselement (12, 12', 12", 14a-14c, 14a', 14a") verbunden ist;
wobei jedes Beleuchtungselement (12, 12', 12", 14a-14c, 14a', 14a") eine Optik aufweist, die ausgebildet ist, um Licht in einer Abstrahlrichtung abzustrahlen; und wobei jedes Beleuchtungselement (12, 12', 12", 14a-14c, 14a', 14a") eine Abstrahlrichtung aufweist und wobei alle Abstrahlrichtungen aller Beleuchtungselemente (12, 12', 12", 14a-14c, 14a', 14a") gleich orientiert sind;
wobei jedes Beleuchtungselement (12, 12', 12", 14a-14c, 14a', 14a") LED-Beleuchtungsmittel (16) aufweist;
**dadurch gekennzeichnet, dass** das Gelenk durch einen Verbinder (15a), der zu dem Beleuchtungselement (12, 12', 12", 14a-14c, 14a', 14a") gehört und aus einer runden Grundform des Beleuchtungselements (12, 12', 12", 14a-14c, 14a', 14a") herausragt,
in Verbindung mit einem Eingriffnahmeabschnitt (14an, 14bn) des mit dem Beleuchtungselement (12, 12', 12", 14a-14c, 14a', 14a") verbundenen weiteren Beleuchtungselements (12, 12', 12", 14a-14c, 14a', 14a") realisiert ist, wobei das LED-Beleuchtungsmittel (16) in die runde Grundform des Beleuchtungselements (12, 12', 12", 14a-14c, 14a', 14a") eingebettet ist, wobei der Eingriffnahmeabschnitt (14an, 14bn) einen Schlitz umfasst, der sich über einen Winkel entlang eines Umfangs der runden Grundform des Beleuchtungselements (12, 12', 12", 14a-14c, 14a', 14a") erstreckt, wobei ein Vorsprung (15an) des Verbinders (15a) in den Schlitz eingebracht und rotorisch geführt ist.

2. Beleuchtungskette (10, 10', 10") gemäß Anspruch 1, wobei jedes Gelenk Mittel zur Stromführung aufweist.

3. Beleuchtungskette (10, 10', 10") gemäß einem der vorherigen Ansprüche, wobei das Gelenk durch ein Drehgelenk ausgeführt ist; und/oder wobei das Gelenk ausgebildet ist, um drei, vier oder fünf Freiheitsgrade einzuschränken.

4. Beleuchtungskette (10, 10', 10") gemäß einem der vorherigen Ansprüche, wobei das erste Beleuchtungselement (12, 12', 12") eine Stromversorgung für das erste Beleuchtungselement (12, 12', 12") und die weiteren Beleuchtungselemente (14a-14c, 14a', 14a") aufweist.

5. Beleuchtungskette (10, 10', 10") gemäß einem der vorherigen Ansprüche, wobei jedes Beleuchtungselement eine Elektronik und/oder eine Stromversorgung aufweist.

6. Beleuchtungskette (10, 10', 10") gemäß einem der vorherigen Ansprüche, wobei das Gelenk Verbindungsmittel umfasst, so dass die mittels des Gelenks verbundenen Beleuchtungselemente verbindbar und/oder trennbar sind.

7. Beleuchtungskette (10, 10', 10") gemäß einem der vorherigen Ansprüche, wobei das erste Beleuchtungselement (12, 12', 12") Verbindungsmittel und/oder gelenkige Verbindungsmittel aufweist, die ausgebildet sind, dass das erste Beleuchtungselement (12, 12', 12") mit einem weiteren Beleuchtungselement (14a-14c, 14a', 14a") und/oder einem weiteren Beleuchtungselement (14a-14c, 14a', 14a") einer weiteren Beleuchtungskette und/oder einem ersten Beleuchtungselement (12, 12', 12") einer weiteren Beleuchtungskette zu verbinden.

8. Beleuchtungskette (10, 10', 10") gemäß Anspruch 7, wobei die Verbindungsmittel und/oder die gelenkigen Verbindungsmittel ausgebildet sind, dass ein erstes Beleuchtungselement (12, 12', 12") einer weiteren Beleuchtungskette derart mit dem ersten Beleuchtungselement (12, 12', 12") verbindbar ist, dass die Vielzahl der weiteren Beleuchtungselemente (14a-14c, 14a', 14a") und die Vielzahl der weiteren Beleuchtungselemente (14a-14c, 14a', 14a") der weiteren Beleuchtungskette parallel angeordnet sind.

9. System umfassend eine erste und eine zweite Beleuchtungskette (10, 10', 10") gemäß einem der vorherigen Ansprüche, die so miteinander verbunden sind, dass eine Reihe der Beleuchtungselemente der ersten und zweiten Beleuchtungskette (10, 10', 10") entsteht.

10. System umfassend eine erste und eine zweite Beleuchtungskette (10, 10', 10") gemäß einem der Ansprüche 1 bis 9, die so miteinander verbunden sind, dass die erste und die zweite Beleuchtungskette (10, 10', 10") eine Beleuchtungsfläche formen.

## Claims

1. An illumination chain (10, 10', 10"), comprising:
a first illumination element (12, 12', 12"); and
a multitude of further illumination elements (14a-14c, 14a', 14a"), wherein each further illumination element (14a-14c, 14a', 14a") is connected via a joint to the preceding illumination element (12, 12', 12", 14a-14c, 14a', 14a");
wherein each illumination element (12, 12', 12", 14a-14c, 14a', 14a") comprises optics configured to emit light in an emission direction; and wherein each illumination element (12, 12', 12", 14a-14c, 14a', 14a") comprises an emission direction, and wherein all emission directions of all illumination elements (12, 12', 12", 14a-14c, 14a', 14a") are orientated equally;
wherein each illumination element (12, 12', 12", 14a-14c, 14a', 14a") comprises LED illuminants (16);
**characterized in that** the joint is realized by a connector (15a) belonging to the illumination element (12, 12', 12", 14a-14c, 14a', 14a") and extending beyond a round base shape of the illumination element (12, 12', 12", 14a-14c, 14a', 14a"), in connection with an engagement portion (14an, 14bn) of the further illumination element (12, 12', 12", 14a-14c, 14a', 14a") connected to the illumination element (12,12', 12", 14a-14c, 14a', 14a"), wherein the LED illuminant (16) is embedded into the round base shape of the illumination element (12, 12', 12", 14a-14c, 14a', 14a"), wherein the engagement portion (14an, 14bn) includes a slit extending at an angle along a circumference of the round base shape of the illumination element (12, 12', 12", 14a-14c, 14a', 14a"), wherein a projection (15an) of the connector (15a) is introduced into the slit and is guided rotationally.

2. The illumination chain (10, 10', 10") according to claim 1, wherein each joint comprises means to carry a current.

3. The illumination chain (10, 10', 10") according to any of the preceding claims, wherein the joint is implemented by a rotational joint; and/or wherein the joint is configured to limit three, four, or five degrees of freedom.

4. The illumination chain (10, 10', 10") according to any of the preceding claims, wherein the first illumination element (12, 12', 12") comprises a current supply for the first illumination element (12, 12', 12") and the further illumination elements (14a-14c, 14a', 14a").

5. The illumination chain (10, 10', 10") according to any of the preceding claims, wherein each illumination element comprises electronics and/or a current supply.

6. The illumination chain (10, 10', 10") according to any of the preceding claims, wherein the joint comprises connection means so that the illumination elements connected by the joint are connectable and/or separable.

7. The illumination chain (10, 10', 10") according to any of the preceding claims, wherein the first illumination element (12, 12', 12") comprises connection means and/or jointed connection means configured to connect the first illumination element (12, 12', 12") to a further illumination element (14a-14c, 14a', 14a") and/or to a further illumination element (14a-14c, 14a', 14a") of a further illumination chain and/or a first illumination element (12, 12', 12") of a further illumination chain.

8. The illumination chain (10, 10', 10") according to claim 7, wherein the connection means and/or the jointed connection means are configured so that a first illumination element (12, 12', 12") of a further illumination chain is connectable to the first illumination element (12, 12', 12") such that the multitude of the further illumination elements (14a-14c, 14a', 14a") and the multitude of the further illumination elements (14a-14c, 14a', 14a") of the further illumination chain are arranged in parallel.

9. A system including a first and second illumination chain (10, 10', 10") according to any of the preceding claims, connected with each other so as to create a row of the illumination elements of the first and second illumination chains (10, 10', 10").

10. A system including a first and a second illumination chain (10, 10', 10") according to any of the claims 1 to 9, connected to each other so that the first and the second illumination chains (10, 10', 10") form an illumination surface.

## Revendications

1. Chaîne d'éclairage (10, 10', 10"), aux caractéristiques suivantes:
un premier élément d'éclairage (12, 12', 12"); et
une pluralité d'autres éléments d'éclairage (14a à 14c, 14a', 14"), où chaque autre élément d'éclairage (14a à 14c, 14a', 14a") est connecté respectivement, par l'intermédiaire d'une articulation, à l'élément d'éclairage précédent (12, 12', 12", 14a à 14c, 14a', 14a");
dans laquelle chaque élément d'éclairage (12, 12', 12", 14a à 14c, 14a', 14a") présente une optique qui est conçue pour rayonner de la lumière dans une direction de rayonnement; et dans laquelle chaque élément d'éclairage (12, 12', 12", 14a à 14c, 14a', 14a") présente une direction de rayonnement et dans laquelle toutes les directions de rayonnement de tous les éléments d'éclairage (12, 12', 12", 14a à 14c, 14a', 14a") sont orientées de la même manière;
dans laquelle chaque élément d'éclairage (12, 12', 12", 14a à 14c, 14a', 14a") présente des moyens d'éclairage à LED (16);
**caractérisée par le fait que** l'articulation est réalisée par un connecteur (15a) qui appartient à l'élément d'éclairage (12, 12', 12", 14a à 14c, 14a', 14a") et ressort d'une forme de base ronde de l'élément d'éclairage (12, 12', 12", 14a à 14c, 14a', 14a"), en connexion avec un segment de venue en prise (14an, 14bn) de l'autre élément d'éclairage (12, 12', 12", 14a à 14c, 14a', 14a") connecté à l'élément d'éclairage (12, 12', 12", 14a à 14c, 14a', 14a"), dans laquelle le moyen d'éclairage à LED (16) est incorporé dans la forme de base ronde de l'élément d'éclairage (12, 12', 12", 14a à 14c, 14a', 14"), dans laquelle le segment de venue en prise (14an, 14bn) comporte une fente qui s'étend selon un angle le long d'une circonférence de la forme de base ronde de l'élément d'éclairage (12, 12', 12", 14a à 14c, 14a', 14a"), dans laquelle une saillie (15an) du connecteur (15a) est introduite dans la fente et guidée en rotation.

2. Chaîne d'éclairage (10, 10', 10") selon la revendication 1, dans laquelle chaque articulation présente des moyens pour conduire l'électricité.

3. Chaîne d'éclairage (10, 10', 10") selon l'une des revendications précédentes, dans laquelle l'articulation est réalisée par une articulation rotative; et/ou dans laquelle l'articulation est conçue pour restreindre trois, quatre ou cinq degrés de liberté.

4. Chaîne d'éclairage (10, 10', 10") selon l'une des revendications précédentes, dans laquelle le premier élément d'éclairage (12, 12', 12") présente une alimentation de courant pour le premier élément d'éclairage (12, 12', 12") et les autres éléments d'éclairage (14a à 14c, 14a', 14a").

5. Chaîne d'éclairage (10, 10', 10") selon l'une des revendications précédentes, dans laquelle chaque élément d'éclairage présente une électronique et/ou une alimentation de courant.

6. Chaîne d'éclairage (10, 10', 10") selon l'une des revendications précédentes, dans laquelle l'articulation comporte des moyens de connexion, de sorte que les éléments d'éclairage connectés au moyen de l'articulation puissent être connectés et/ou séparés.

7. Chaîne d'éclairage (10, 10', 10") selon l'une des revendications précédentes, dans laquelle le premier élément d'éclairage (12, 12', 12") présente des moyens de connexion et/ou des moyens de connexion articulés qui sont conçus de sorte que le premier élément d'éclairage (12, 12', 12") puisse être connecté à un autre élément d'éclairage (14a à 14c, 14a', 14a") et/ou à un autre élément d'éclairage (14a à 14c, 14a', 14a") d'une autre chaîne d'éclairage et/ou à un premier élément d'éclairage (12, 12', 12") d'une autre chaîne d'éclairage.

8. Chaîne d'éclairage (10, 10', 10") selon la revendication 7, dans laquelle les moyens de connexion et/ou les moyens de connexion articulés sont conçus de sorte qu'un premier élément d'éclairage (12, 12', 12") d'une autre chaîne d'éclairage puisse être connecté au premier élément d'éclairage (12, 12', 12") de sorte que la pluralité d'autres éléments d'éclairage (14a à 14c, 14a', 14a") et la pluralité d'autres éléments d'éclairage (14a à 14c, 14a', 14a") de l'autre chaîne d'éclairage soient disposés en parallèle.

9. Système comportant une première et une deuxième chaîne d'éclairage (10, 10', 10") selon l'une des revendications précédentes qui sont connectées l'une à l'autre de sorte que soit créée une rangée des éléments d'éclairage de la première et de la deuxième chaîne d'éclairage (10, 10', 10").

10. Système comportant une première et une deuxième chaîne d'éclairage (10, 10', 10") selon l'une des revendications 1 à 9 qui sont connectées l'une à l'autre de sorte que la première et la deuxième chaîne d'éclairage (10, 10', 10") forment une surface d'éclairage.
